# EUROPÄISCHE PATENTSCHRIFT

(11) **EP 0 188 282 B1**
(45) Veröffentlichungstag und Bekanntmachung des Hinweises auf die Patenterteilung: **11.09.1991**
(21) Anmeldenummer: 86100467.9
(22) Anmeldetag: 15.01.1986
(51) Int. Cl.: E02D 19/16, E02D 29/00, E02D 31/02, E02D 5/18, E02D 3/12

(54) **Abdichtung und deren Herstellungsverfahren zur Schaffung tragfähiger, abbaufähiger Bodenmassen für die Ausführung von Untertagebauwerken, wie Hohlraumbauten oder dergleichen**
Impervious sealing and production method for creating self-supporting and excavatable ground masses for the realization of subterranean constructions such as hollow structures or the like
Rideau imperméable et sa méthode de réalisation dans le but de créer des masses de terre autoportantes et déblayables pour la réalisation de constructions souterraines ainsi que des structures creuses ou similaires

(30) Priorität: 15.01.1985 DE 3501128
(43) Veröffentlichungstag der Anmeldung: 23.07.1986
(73) Patentinhaber: KELLER GRUNDBAU GmbH, D-63067 Offenbach (DE)
(72) Erfinder: Esters, Klaus, Dipl.-Ing., D-4300 Essen-Kettwig (DE)
(74) Vertreter: Zeitler, Giselher, Dipl.-Ing.

(56) Entgegenhaltungen:
- DE-A- 2 011 823
- DE-A- 2 158 764
- FR-A- 1 056 299
- GB-A- 462 566
- WEG EN WATERBOUW, Band 29, Nr. 10, Oktober 1969, Seiten 312,314,316; "Geotechniek 'nieuwe stijl'"
- WEG EN WATERBOUW, Band 29, Nr. 10, Oktober 1969, Seiten 312,314,316; "Geotechniek 'nieuwe stijl'"
- WEG EN WATERBOUW, Band 29, Nr. 10, Oktober 1969, Seiten 312,314,316; "Geotechniek 'nieuwe stijl'"
- TRAVAUX, Band 57, Nr. 487, Oktober 1975, Seiten 69-72; M. HAFFEN: "Construction de tunnels et ouvrages souterrains en milieu urbain dans des sols granulaires sans cohésion et aquifères"

## Beschreibung

Die Erfindung betrifft eine Abdichtung für die Ausführung von Untertagebauwerken gemäß dem Oberbegriff des Anspruchs 1.

Bei einer bekannten Abdichtung der gattungsgemäßen Art (DE-A-2 158 764) ist zwar schon vorgesehen, daß diese mittels des Düsenstrahlverfahrens in den Boden eingebracht wird, um den hiervon umschlossenen, darunter befindlichen Körper gegen Grundwasser abzudichten. Die bekannte Abdichtung besteht hierbei aus geneigt liegenden unterirdischen Wandungen in zwei Reihen, wobei jede Wandung aus einer Vielzahl von Säulen besteht, die einzeln nacheinander mittels des Düsenstrahlverfahrens gebildet sind und aneinander angrenzen bzw. sich teilweise überschneiden. Außerdem schneiden sich abwechselnd die Säulen der einen Reihe mit denen der anderen Reihe in der Nähe des oberen Endes, so daß zwischen den beiden Säulenreihen eine Queröffnung entsteht, die ein Rohr oder eine Leitung aufnehmen kann.

Der Erfindung liegt die Aufgabe zugrunde, die Abdichtung der gattungsgemäßen Art so auszubilden, daß die Bodenmassen innerhalb der Abdichtung verdichtbar und entwässerbar sind.

Die Merkmale der zur Lösung dieser Aufgabe geschaffenen Abdichtung gemäß der Erfindung ergeben sich aus dem kennzeichnenden Teil des Anspruchs 1. Vorteilhafte Ausgestaltungen hiervon sind in den weiteren Ansprüchen beschrieben.

Dadurch, daß die erfindungsgemäße Abdichtung in Form eines Daches angeordnet und als elastisch verformbare Abdichthülle ausgebildet ist, ergibt sich der entscheidende Vorteil, daß sich eine derartige Abdichthülle der Volumenverminderung der Bodenmassen elastisch anpassen und außerdem die Druckkräfte des Grundwassers auf deren Außenhaut so aufnehmen kann, daß eine zusätzliche Verdichtung des Bodens im eingeschlossenen Entwässerungsbereich erzielt wird.

Weitere Vorteile ergeben sich, wenn die Dichtwände der Abdichthülle von einer zentralen Firstlinie aus, die an der Oberfläche oder unterhalb dieser liegt, divergierend schräg nach unten bis in den wasserundurchlässigen Boden verlaufen. Diese zentrale firstlinie, die ein Arbeitstunnel oder dgl. sein kann, stellt bei der dachartig, schirmartig oder dgl. ausgebildeten Abdichthülle dann, im Querschnitt gesehen, die obere Spitze des betreffenden Querschnittsdreiecks dar. Hierdurch wird in vorteilhafter Weise ermöglicht, mit der Abdichthülle eine geringstmögliche Oberfläche bei größtmöglichem Effekt vorzusehen.

Wenn die Abdichthülle schließlich, wie in weiterer Ausgestaltung der Erfindung vorgesehen, luftdicht ausgebildet ist, kann der umschlossene Boden zum Zweck der weiteren Verfestigung mit Vakuum beaufschlagt werden, wodurch eine zusätzliche Verdichtung des Bodens im eingeschlossenen Entwässerungsbereich ermöglicht wird. Eine derartige luftdicht ausgebildete Abdichthülle kann dann auch als zusätzliche Sicherungsmaßnahme gegen Luftverluste bei Druckluftvortrieben in geringer Bodenüberdeckung verwendet werden. Bei unerwartet auftretenden Undichtigkeiten ist es in einfacher Weise möglich, die Abdichthülle durch Nachverpressen mit Hilfe von Ventilrohren nachzudichten.

Zur Ausführung des Untertagebauwerkes werden die in der Abdichthülle der trocken vorzutreibenden Baustelle anstehenden Bodenmassen gegen das Grundwasser und die Luft abgedichtet, entwässert, unter dem Druck des an der Außenseite der Abdichthülle anstehenden Grundwassers verdichtet und/oder durch Vakuumbeaufschlagung stabilisiert, so daß ein belastbarer, standfester und trockener Boden gewonnen wird, der im Takt des Baufortschritts des Untertagebauwerks kontinuierlich ausgebildet und im Trockenen aus geschützter Position abgebaut werden kann.

Die Abdichthülle wird aus Dichtwänden gebildet, deren Form den örtlichen Verhältnissen angepaßt ist und die durch Injizieren einer Flüssigkeitsmenge auf der Basis Bentonit/Füller/Zement als hochgespannter Suspensionsstrahl mit Drücken von 300 bis 600 bar in die abzudichten Bodenmassen ausgebildet werden.

Die Dichtheit der Abdichthülle wird dadurch gesichert, daß die Dichtwände an ausgespülten erodierten Stellen mit Injektionsmittel bei einem Druck zwischen 50 und 100 bar nachinjiziert werden.

Als Ergebnis des Injizierens und gegebenenfalls des Nachinjizierens liegt dann eine homogene, elastische, nach Tiefe, Breite und Höhe exakt bemessene Dichtwand vor, die aus alterungsbeständigem und umweltfreundlichem Material hergestellt ist.

Die von der Abdichthülle umschlossene Baugrube kann dann für den eigentlichen Bauvorgang entwässert und trockengehalten werden.

Zur Vermeidung von übermäßiger Volumenminderung des Bodens kann dem Injektionsmittel ein Quellmittel beigegeben werden.

Die Erfindung wird im folgenden anhand der Zeichnung näher erläutert. Es zeigen:
- Fig. 1: die Abdichthülle im Schnitt mit elastischen Dichtwänden im Bereich eines trockenen Tunnelvortriebs, wobei die Abdichthülle als Soilcrete-Dach ausgebildet und hochgezogen ist mit First-Nachinjektion;
- Fig. 2: eine Abdichthülle als Soilcrete-Dach, tief abgesetzt mit Nachinjektion;
- Fig. 3: eine Abdichthülle als Soilcrete-Schirm mit Soil-fracturing sowie Soilcrete-Sohldichtung und
- Fig. 4: verschiedene Dichtwandformen im Grundriß.

Wie aus Fig. 1 ersichtlich, sind als Untertagebauwerk U-Bahn-Röhren 1 vorgesehen, die unterirdisch im Trockenen vorgebaut werden sollen. Zu diesem Zweck sind Dichtwände 2 vorgesehen, die in Form eines Daches angeordnet sind und somit eine Abdichthülle 3 bilden, so daß hierdurch das von außen anstehende Grundwasser von den Dichtwänden 2 aufgehalten wird. Dadurch können die innerhalb bzw. unterhalb der Abdichthülle 3 befindlichen abzubauenden Bodenmassen 5 beispielsweise mittels nichtdargestellter Vakuumtiefbrunnen entwässert werden, und zwar vom Grundwasserspiegel 4 bis auf eine Mergelschicht 8. Der Außendruck des im Schluff oder Feinsand 7 stehenden Grundwassers wird von den Dichtwänden 2 der Abdichthülle 3 aufgefangen. Die Dichtwände 2 sind in die Mergelschicht 8 eingebunden.

Aufgrund der vorerwähnten Entwässerung entsteht zwischen den Dichtwänden 2 bzw. unterhalb der Dichtwände der Abdichthülle 3 eine entwässerte und stabilisierte Bodenzone 5, innerhalb welcher der Vortrieb der Tunnelröhren 1 erfolgen kann.

Bei der dargestellten Ausführungsform, bei der die Abdichthülle 3 aus dachförmig angeordneten Dichtwänden 2 besteht, wird ein zusätzlicher Verdichtungseffekt durch den Druck des Grundwassers auf die eingeschlossenen Bodenmassen 5 erzielt, und zwar dadurch, daß die dachförmig angeordneten Dichtwände 2 durch Zugabe eines Füllers zu dem auf der Basis Bentonit/Zement gefertigten Gemisch als elastisch verformbare Abdichthülle 3 ausgebildet sind. Dadurch passen sich die elastischen Dichtwände 2 einer Volumenverminderung des Bodens 5 unmittelbar ohne Beeinträchtigung der Abdichtfunktion an.

Wie schließlich aus Fig. 1 weiterhin ersichtlich, ist das Dach der Abdichthülle 3 deutlich zur Oberfläche 13 hin hochgezogen, d.h., daß die Dichtwände 2 der Abdichthülle 3 von einer an der Oberfläche 13 liegenden zentralen Firstlinie aus divergierend schräg nach unten bis in den wasserundurchlässigen Boden 8 verlaufen.

Bei der Ausführungsform nach Fig. 2 sind dagegen die dachförmig angeordneten Dichtwände 2 deutlich zur Mergelschicht 8 heruntergezogen, wobei die Dichtwände 2 von einer unterhalb der Oberfläche 13 liegenden Firstlinie aus divergierend schräg nach unten bis in die Mergelschicht 8 verlaufen. Dadurch ist das Volumen der Abdichthülle 3 durch die tiefgesetzten Dichtwände 2 eingeschränkt und der Einwirkbereich eng auf die Entwässerungszone 5 beschränkt. Diese Ausführungsform ist besonders geeignet für tiefliegende Baugruben, um bei einer inneren Vakuum-Entwässerung außer dem Zutritt von Grundwasser von außen auch den Luftzutritt von außen zu unterbinden und damit den Unterdruck für die damit verbundene Bodenstabilisierung besonders wirksam werden zu lassen.

Fig. 3 zeigt eine Ausführungsform, bei der die Dichtwände 2, ausgehend von einem als Firstlinie dienenden, unterhalb der Oberfläche 13 liegenden Arbeitsstollen 11, tief in die Mergelschicht 8 eingelassen sind, so daß die eingeschlossene Abdichthülle 3 räumlich stark eingeschränkt ausgebildet weiden kann. Dadurch wird das Volumen des zu stabilisierenden und zu entwässernden Bodens 5 in günstiger Weise sehr klein. Der Vortrieb der beiden U-Bahn-Röhren 1 erfolgt im Trockenen. Der Abbau der Bodenmassen 5 aus der Mergelschicht 8 wird dadurch erleichtert, daß diese durch zusätzliche Injektionen nach dem Soil-fracturing-Verfahren verdichtet und stabilisiert werden können. Eine Soilcrete-Sohle 14 unter den Profilen der U-Bahn-Röhren 1 dient der Absicherung des Hohlraumbauwerks zur Tiefe hin.

Fig. 4 zeigt Grundrisse der elastischen Dichtwand 2, die aus Dichtungslamellen 15 und/oder aus sich überschneidenden Säulen 16 gebildet sind.

## Patentansprüche

1. Abdichtung zur Schaffung tragfähiger, abbaufähiger Bodenmassen für die Ausführung von Untertagebauwerken, wie Hohlraumbauten oder dgl., in geschlossener Bauweise, die aus als Umschließung von in Form eines Dachs oder dgl. in den Boden eingebrachten Dichtwänden (2) gebildet ist und die abzubauenden Bodenmassen hermetisch gegen Grundwasser abdichtet, wobei die Dichtwände (2) der Abdichtung aus einem durch Injizieren unter Druck einbringbaren Gemisch bestehen,
**dadurch gekennzeichnet,**
daß das Gemisch auf der Basis Bentonit/Füller/Zement die Dichtwände als elastisch verformbare Abdichthülle (3) in Feinsand oder Schluff ausbildet.

2. Abdichtung nach Anspruch 1, dadurch gekennzeichnet, daß die Dichtwände (2) der Abdichthülle (3) von einer an der Oberfläche (13) oder unterhalb dieser liegenden zentralen Firstlinie aus divergierend schräg nach unten bis in den wasserundurchlässigen Boden (8) verlaufen.

3. Abdichtung nach Anspruch 1 oder 2, dadurch gekennzeichnet, daß die Abdichthülle (3) für eine Vakuumbeaufschlagung des umschlossenen Bodens (5) luftdicht ausgebildet ist.

## Claims

1. A sealing system for producing load-bearing ground masses capable of being excavated with a view to constructing underground structures such as cavity structures or the like of enclosed type, the sealing system being in the form of surrounding sealing walls (2) in the shape of a roof or the like and installed in the ground, and hermetically sealing the ground masses to be excavated from ground water, whereby the sealing walls (2) of the sealing system consist of a mixture capable of being introduced by injection under pressure,
**characterised in that**,
the mixture, which is based on bentonite/flller/cement, forms the sealing walls in the manner of an elastically deformable sealing cover (3) of fine sand or silt.

2. A sealing system according to claim 1, characterised in that the sealing walls (2) of sealing cover (3) diverge and extend obliquely downward from a central ridge line at or below the surface (13) into the water-impermeable ground (8).

3. A sealing system according to claim 1 or 2, characterised in that the sealing cover (3) is made airtight so that the enclosed ground (5) can be subjected to vacuum.

## Revendications

1. Elément d'étanchéité destiné à procurer un sol stable et exploitable pour l'exécution de travaux d'exploitation souterrains, tels que des enceintes ou cavités analogues, en construction fermée, lequel est formé a partir de parois d'étanchéité (2) agencées dans le sol comme enceinte sous la forme d'un toit ou analogue et rend le sol à exploiter hermétiquement étanche aux eaux souterraines, les parois d'étanchéité (2) de l'élément d'étanchéité étant constituées d'un mélange pouvant être introduit par injection sous pression, caractérisé en ce que le mélange réalise, sur la base de bentonite/filler/ciment, les parois d'étanchéité comme enveloppe d'étanchéité élastiquement déformable (3) en sable fin ou en fines.

2. Elément d'étanchéité suivant la revendication 1, caractérisé en ce que les parois d'étanchéité (2) de l'enveloppe d'étanchéité (3) s'étendent de manière divergente obliquement vers le bas jusque dans le sol (8) imperméable à l'eau, à partir d'une ligne faîtière centrale située sur la surface (13) ou en-dessous de celle-ci.

3. Elément d'étanchéité suivant l'une quelconque des revendications 1 ou 2, caractérisé en ce que l'enveloppe d'étanchéité (3) est réalisée de manière étanche à l'air pour une alimentation en vide du sol renfermé (5).
